# EUROPÄISCHE PATENTSCHRIFT

(11) **EP 0 538 294 B1**
(45) Veröffentlichungstag und Bekanntmachung des Hinweises auf die Patenterteilung: **28.02.1996**
(21) Anmeldenummer: 91912101.2
(22) Anmeldetag: 26.06.1991
(51) Int. Cl.: C11D 11/00, C11D 17/06

(54) **VERFAHREN ZUR HERSTELLUNG WASCH- UND REINIGUNGSAKTIVER TENSIDGRANULATE**
PROCESS FOR MAKING WASHING AND CLEANING-ACTIVE TENSIDE GRANULATES
PROCEDE DE PRODUCTION D'AGENTS TENSIO-ACTIFS GRANULES DE LAVAGE ET DE NETTOYAGE

(30) Priorität: 05.07.1990 DE 4021476
(43) Veröffentlichungstag der Anmeldung: 28.04.1993
(73) Patentinhaber: Henkel Kommanditgesellschaft auf Aktien, D-40191 Düsseldorf (DE)
(72) Erfinder: BAUER, Volker, D-4000 Düsseldorf 1 (DE); RÄHSE, Wilfried, D-4000 Düsseldorf 13 (DE); SYLDATH, Andreas, D-4000 Düsseldorf 13 (DE); KISCHKEL, Ditmar, D-4019 Monheim (DE)
(86) Internationale Anmeldenummer: EP9101190
(87) Internationale Veröffentlichungsnummer: WO9201036

(56) Entgegenhaltungen:
- EP-A- 0 191 396
- EP-A- 0 349 200
- EP-A- 0 364 881
- CH-A- 324 201
- US-A- 3 472 784

## Beschreibung

Die Erfindung betrifft ein Verfahren zur Überführung wäßriger Zubereitungsformen wasch- und reinigungsaktiver Tensidverbindungen in lagerstabile Granulate.

Dem Einsatz fettchemischer Tensidverbindungen in Wasch- und Reinigungsmitteln kommt große und dabei stark zunehmende Bedeutung zu. Die hier im Vordergrund stehenden Überlegungen basieren einerseits auf der Tatsache, daß Tensidverbindungen dieser Art aus nachwachsenden pflanzlichen und/oder tierischen Rohstoffen gewonnen werden, zum anderen ist es aber insbesondere die hohe ökologische Verträglichkeit ausgewählter Komponenten dieser Art, der entscheidende Bedeutung zukommt. Beispiel einer solchen Klasse fettchemischer Tensidverbindungen sind die bekannten Fettalkoholsulfate, die durch Sulfatierung von Fettalkoholen pflanzlichen und/oder tierischen Ursprungs mit überwiegend 10 bis 20 C-Atomen im Fettalkoholmolekül und nachfolgende Neutralisation zu wasserlöslichen Salzen, insbesondere den entsprechenden Alkalisalzen hergestellt werden. Besondere praktische Bedeutung haben dabei die Natriumsalze von Fettalkoholsulfaten, die auf wenigstens überwiegend geradkettigen Fettalkoholen bzw. entsprechenden Fettalkoholgemischen mit etwa 12 bis 18 C-Atomen im Fettalkoholmolekül aufbauen. Talgalkoholsulfaten (TAS) mit überwiegend gesättigten C₁₆-C₁₈-Resten im Fettalkohol kommt heute für die Herstellung von Textilwaschmitteln in insbesondere fester Form bereits beträchtliche Bedeutung zu, aber auch Fettalkoholsulfaten (FAS) mit einem weiteren Bereich in der C-Kettenzahl sind wichtige waschtechnische Eigenschaften zuzuschreiben. So können insbesondere Fettalkoholsulfate des C₁₂-C₁₈-Bereichs mit einem hohen Anteil der niedrigeren Fettalkohole dieses Bereichs, beispielsweise auf Basis Kokosöl oder Palmkernöl, wichtige Aniontenside für den Einsatz in Wasch-und Reinigungsmitteln darstellen. In der einschlägigen Fachliteratur finden sich zahlreiche entsprechende Hinweise; verwiesen sei hier auf H. Baumann "Neuere Entwicklungen auf dem Gebiet fettchemischer Tenside", Fat Sci. Technol., 92 (1990) 49/50 und die dort zitierte Vorliteratur. Ebenso beschreibt die europäische Patentanmeldung 342 917 Waschmittel, in denen die Aniontenside überwiegend aus C₁₂-C₁₈-Alkylsulfaten bestehen.

Die wirtschaftliche Synthese von hellfarbigen Aniontensiden auf FAS-Basis ist heute gesicherter Stand des technischen Wissens. Die entsprechenden Tensidsalze fallen dabei in wäßrigen Zubereitungsformen an, wobei Wassergehalte im Bereich von etwa 20 bis 80 % und insbesondere im Bereich von etwa 35 bis 60 % einstellbar sind. Produkte dieser Art haben bei Raumtemperatur pastenförmige bis schneidfähige Beschaffenheit, wobei die Fließ-und Pumpfähigkeit solcher Pasten schon im Bereich von etwa 50 Gew.-% Aktivsubstanz eingeschränkt ist oder gar verlorengeht, so daß bei der Weiterverarbeitung solcher Pasten, insbesondere bei ihrer Einarbeitung in Feststoffmischungen, beispielsweise in feste Wasch- und Reinigungsmittel, beträchtliche Probleme entstehen. Es ist dementsprechend ein altes Bedürfnis, Waschmitteltenside auf FAS-Basis in trockener, insbesondere rieselfähiger Form zur Verfügung stellen zu können. Tatsächlich gelingt es auch, durch die konventionelle Trocknungstechnik, insbesondere im Sprühturm, rieselfähige FAS-Pulver zu gewinnen. Hier zeigen sich jedoch gravierende Einschränkungen, die insbesondere die Wirtschaftlichkeit des großtechnischen Einsatzes solcher FAS-Tenside in Frage stellen. Über den Turm getrocknetes TAS-Pulver beispielsweise zeigt ein sehr geringes Schüttgewicht, so daß bei Verpackung und Vertrieb dieses Waschmittelrohstoffes unrentable Verhältnisse auftreten. Aber schon bei der Herstellung der Turmpulver können sicherheitstechnische Bedenken eine derart stark einschränkende Fahrweise der Turmtrocknung erforderlich machen, daß hier praktische Schwierigkeiten auftreten. So lassen sicherheitstechnische Untersuchungen an Turmpulver auf Basis TAS bzw FAS mit 20 % oder höheren Gehalten an Aktivsubstanz erkennen, daß die Zerstäubungstrocknung derartiger Formulierungen nur sehr eingeschränkt möglich ist und beispielsweise Turmeintrittstemperaturen unterhalb 200 °C erfordert.

Vergleichbare oder andere Schwierigkeiten zeigen sich für die Umwandlung wäßriger, insbesondere pastenförmiger Zubereitungsformen zahlreicher anderer wasch- und reinigungsaktiver Tensidverbindungen zu lagerbeständigen Trockenprodukten. Als weitere Beispiele für anionaktive fettchemische Tensidverbindungen sind die bekannten Sulfofettsäuremethylester (Fettsäuremethylestersulfonate, MES) zu nennen, die durch α-Sulfonierung der Methylester von Fettsäuren pflanzlichen und/oder tierischen Ursprungs mit überwiegend 10 bis 20 C-Atomen im Fettsäuremolekül und nachfolgende Neutralisation zu wasserlöslichen Mono-Salzen, insbesondere den entsprechenden Alkalisalzen, hergestellt werden. Durch Esterspaltung entstehen aus ihnen die entsprechenden α-Sulfofettsäuren bzw. ihre Di-Salze, denen ebenso wie Mischungen aus Di-Salzen und Sulfofettsäuremethylester-Monosalzen wichtige stoffeigene wasch- und reinigungstechnische Eigenschaften zukommen. Aber auch in anderen Tensidklassen treten vergleichbare Probleme beim Versuch der Trockendarstellung der entsprechenden tensidischen Rohstoffe auf. Verwiesen sei auf wasch- und reinigungsaktive Alkylglykosidverbindungen. Zur Gewinnung hellfarbiger Reaktionsprodukte ist bei ihrer Synthese in der Regel eine abschließende Bleiche, beispielsweise mit wäßrigem Wasserstoffperoxid erforderlich, so daß auch hier die heutige Technologie zur wäßrigen Pastenform des Tensids führt. Solche wäßrigen Alkylglykosidpasten (APG-Pasten) sind beispielsweise durch Hydrolyse oder mikrobielle Verunreinigung stärker gefährdet als entsprechende Trockenprodukte. Auch hier bereitet eine einfache Trocknung nach bisher üblichen Technologien beträchtliche Schwierigkeiten. Schließlich kann aber auch schon die Trocknung einer wäßrigen Paste der Alkalisalze waschaktiver Seifen und/oder von Alkylbenzolsulfonaten (ABS-Pasten) beträchtliche Probleme mit sich bringen.

Im Stand der Technik sind verschiedene Vorschläge zur Lösung dieser Probleme gemacht worden. So beschreibt die europäische Anmeldung EP 191 396 die Herstellung eines nichtionische Tenside enthaltenden, rieselfähigen Granulats durch Mischung einer pulverförmigen und einer flüssigen, gegebenenfalls wäßrigen Komponente in einem Mischgranulator. Das so erhaltene Feuchtgranulat wird durch Temperaturerhöhung vergröbert und kann gegebenenfalls mit einer pulverförmigen Komponente umhüllt werden. Das gegebenenfalls umhüllte Granulat wird dann durch Senkung der Behandlungstemperatur in das gewünschte, trockene Produkt überführt. Eine Rückführung des so erhaltenen Granulats in die Granulierstufe ist nicht vorgesehen.

Ein anderes Verfahren zur Herstellung nichtionische Tenside enthaltender Granulate beschreibt die europäische Anmeldung EP 364 881. Dabei wird die Eigenschaft der nichtionischen Tenside vom Typ der Polyglycoletherderivate ausgenutzt, mit Wasser hochviskose Gele auszubilden. Das nichtionische, wasserunlösliche Feststoffe enthaltende Tensid wird bis zur Ausbildung einer viskosen Gelphase mit Wasser vermischt und durch Zugabe von weiterem Feststoff bis zur Ausbildung eines trockenen rieselfähigen Granulats mechanisch verarbeitet. Eine Rückführung des Granulats in die Granulierstufe wird nicht beschrieben.

Die europäische Anmeldung EP 349 200 beschreibt ein Verfahren zur Herstellung konzentrierter Tensidgranulate, wobei eine wäßrige Tensidpaste auf Temperaturen zwischen -65 und 25 °C gekühlt und anschließend bei dieser Temperatur granuliert wird. Es wird eine Rückführung grob- und feinkörniger Anteile beschrieben.

Die schweizerische Patentschrift CH 324 201 beschreibt ein Verfahren zur Herstellung eines pulverförmigen Wasch- und Reinigungsmittels, wobei als Ansatz ein wäßriges, pastenförmiges Wasch- und Reinigungsmittel teilweise durch Kaltzerstäubung oder durch Sprühtrocknung in ein Pulver überführt und mit dem anderen Teil des wäßrigen Ansatzes agglomeriert wird. Eine Rückführung grob- und Feinkörniger Anteile ist vorgesehen.

Die britische Anmeldung GB 2 116 200 offenbart ein Verfahren zur Herstellung granularer Waschmittel, wobei die gewünschten Waschmittel durch Agglomerieren einer innigen Mischung eines anionischen Tensids mit einem ethoxylierten Tensid und einem neutralen oder alkalischen Salz hergestellt werden. Eine Rückführung des Produkts wird nicht beschrieben.

Die US-Amerikanische Patentschrift US 3,472,784 beschreibt ein Verfahren zur Herstellung von rieselfähigen festen Waschmittelzusammensetzungen, die anionische Tenside und Tripolyphosphat enthalten. Zunächst wird ein anionisches Tensid in der Säureform mit alkalisch wirkenden anorganischen Salzen neutralisiert, so daß eine teigartige Mischung entsteht, welche nach Zugabe von festem hydratisierbarem Tripolyphosphat in einem Mischer zu einem rieselfähigen Pulver umgesetzt wird. Eine Rückführung des so erhaltenen Granulats in die Misch- oder Granulierstufe wird nicht beschrieben.

Die Erfindung geht von der Aufgabe aus, eine einfache alternative Verarbeitungsmöglichkeit für die wäßrigen, insbesondere pastenförmigen, Tensid-Zubereitungen zu trockenen, insbesondere rieselfähigen und konzentrierten Tensidgranulaten aufzuzeigen.

Gegenstand der Erfindung ist ein Verfahren zur Herstellung wasch- und reinigungsaktiver Tensidgranulate durch Granulation einer Mischung aus einer wäßrigen Tensid-Zubereitungsform und einem oder mehreren wasserlöslichen und/oder wasserunlöslichen Feststoffen, so daß ein rieselfähiges Granulat entsteht. Dabei werden Granulate mit wenigstens 20 Gew.-% an Tensiden gebildet. Das Verfahren ist dadurch gekennzeichnet, daß
a) in der wäßrigen Tensidzubereitungsform bei Raumtemperatur wenigstens weitgehend feste Tensidverbindungen aus der Klasse der anionischen, nichtionischen, zwitterionischen und/oder kationischen Tenside eingesetzt und
b) das erhaltene und getrocknete Granulat im Kreislauf in die Misch- und Granulierstufe zurückgeführt und
c) zur weiteren Vermischung mit einer wäßrigen Tensid-Zubereitungsform gemäß
   a) vorgelegt und granuliert werden, wobei die gesamte in der Granulationsstufe c) eingesetzte Feststoffphase aus dem gemäß b) zurückgeführten Granulat besteht und der Tensidgehalt in diesen Granulaten, gegebenenfalls nach Trocknung, gegenüber dem Tensidgehalt in den rückgeführten Granulaten erhöht wird.

Bevorzugt ist die Herstellung von Granulaten, die wenigstens 25 Gew.-% an Tensiden enthalten.

Im nachfolgenden wird die Erfindung in ihren Einzelheiten am Beispiel der Überführung wäßriger FAS-Pasten in rieselfähige Granulate geschildert. Sinngemäß sind die hier im einzelnen dargestellten Maßnahmen und Verfahrensparameter unter Berücksichtigung des allgemeinen chemischen Fachwissens in breitem Rahmen auch für andere wäßrige, insbesondere pastenförmige Tensidzubereitungen der hier betroffenen Art anwendbar.

Die bevorzugt eingesetzten wäßrigen FAS-Mischungen sind die vergleichsweise stark wasserhaltigen Reaktionsprodukte aus der Sulfatierung und der nachfolgenden wäßrig-alkalischen Neutralisation des jeweiligen eingesetzten Fettalkohols. In der Regel handelt es sich dabei um Mischungen entsprechender FAS-Typen unterschiedlicher Kettenlänge mit einem bevorzugt geradkettigen Fettalkoholrest innerhalb des angegebenen Bereichs von C₁₂-C₁₈. Der Wassergehalt dieser FAS-Mischungen liegt vorzugsweise im Bereich von etwa 20 bis 80 Gew.-% und insbesondere im Bereich von etwa 30 bis 50 Gew.-%, wobei das Arbeiten mit fließ- und/oder pumpfähigen wäßrigen FAS-Pasten besonders zweckmäßig sein kann. Als Arbeitstemperatur (Temperatur der Tensidpaste) werden Raumtemperatur oder mäßig erhöhte Temperaturen bis maximal etwa 60 bis 70 °C bevorzugt, wobei eine Abstimmung von Arbeitstemperatur und Wassergehalt der Tensidpaste derart zweckmäßig sein kann, daß die sichere Dosierbarkeit der eingesetzten wasserhaltigen FAS-Mischung gewährleistet ist. Das Granulierverfahren stellt sich im einzelnen wie folgt dar:

In einer geeigneten Misch- und Granuliervorrichtung, beispielsweise in entsprechenden Anlagen vom Typ eines Eirich-Mischers, eines Lödige-Mischers, beispielsweise eines Pflugscharmischers der Firma Lödige, oder eines Mischers der Firma Schugi, werden bei Umfangsgeschwindigkeiten der Mischorgane vorzugsweise zwischen 2 und 7 m/s (Pflugscharmischer) bzw. 5 bis 50 m/s (Eirich, Schugi), insbesondere zwischen 15 und 40 m/s die wäßrige FAS-Mischung einerseits und andererseits wasserlösliche und/oder wasserunlösliche Feststoffe in solchen Mengenverhältnissen eingespeist und derart intensiv miteinander vermischt, daß ein rieselfähiges Granulat entsteht. Dabei kann gleichzeitig in an sich bekannter Weise eine vorbestimmbare Korngröße des Granulats eingestellt werden. Der Mischprozeß benötigt nur einen sehr kurzen Zeitraum von beispielsweise etwa 0,5 bis 10 Minuten, inbesondere etwa 0,5 bis 5 Minuten (Eirich-Mischer, Lödige-Mischer) zur Homogenisierung des Gemisches unter Ausbildung des rieselfähigen Granulats. Im Schugi-Mischer hingegen reicht normalerweise eine Verweilzeit von 0,5 bis 10 Sekunden aus, um ein rieselfähiges Granulat zu erhalten. Die Mischungsverhältnisse der Komponenten und insbesondere die Anteile des zugesetzten Feststoffs sind dabei derart auf den über die FAS-Mischung eingetragenen Wasseranteil abzustimmen, daß das homogenisierte Gemisch aus wäßriger Tensid-Zubereitungsform und zugesetztem Feststoff das rieselfähige Granulat ausbilden kann. Dabei ist üblicherweise um so mehr Feststoff notwendig, je höher der Wasseranteil der Tensid-Mischung ist. Eine längere Lagerbeständigkeit dieses primär entstehenden rieselfähigen Granulats ist allerdings nicht erforderlich. Erfindungsgemäß wird im unmittelbaren Anschluß an die Granulierung das noch feuchte Granulat in die Trocknungsstufe überführt, die in der bevorzugten Ausführungsform als Wirbelschichttrocknung ausgebildet ist. Die Trocknung ist vorteilhaft , da man dadurch zu Tensidgranulaten mit erhöhtem Tensidgehalt gelangt. Insbesondere beim Einsatz niedrigkonzentrierter Tensidmischungen, die beispielsweise über 50 Gew.-% und insbesondere über 60 Gew.-% Wasser enthalten, kann es erforderlich sein, die primär entstandenen Granulate zu trocknen, um den angestrebten Mindestgehalt von 20 Gew.-% Tensid in den Granulaten zu erhalten. Dabei kann die Trocknung bis zum jeweils gewünschten Endwert an nicht gebundenem oder auch gebundenem Wasser im Granulat fortgesetzt werden.

In einer weiteren bevorzugten Ausführungsform werden nicht getrocknete Granulate mit teilweise oder vollständig getrockneten Granulaten im beliebigen Verhältnis miteinander vermischt. Dabei wird unter "vollständig getrocknet" der Zustand verstanden, in dem das nicht gebundene Wasser und eventuell Anteile des gebundenen Wassers aus dem Granulat entfernt wurden.

Die Wirbelschichttrocknung ist eine bevorzugte Trocknungsart, da hier eine rasche Antrocknung der Außenfläche des Granulats unter gleichzeitig intensiver Bewegung und Durchmischung des Granulats eintritt, so daß auf diesem Wege einem unerwünschten Zusammenbacken der noch feuchten Granulate entgegengewirkt wird.

In einer besonderen Ausführungsform ist es dabei möglich, in der geschilderten Misch- und Granulierstufe Granulate mit einem solchen Ausmaß an Klebrigkeit herzustellen, daß an sich mit Verklebungen des Granulats zu rechnen wäre, die durch die unmittelbar nachfolgende Trocknungsstufe nicht abgefangen werden können. Hier sieht die Erfindung vor, das angefallene noch feuchte Granulat - zweckmäßigerweise unmittelbar nach der Granulatherstellung - mit einem staub- bzw. pulverförmigen Hilfsstoff abzupudern und das so intermediär stabilisierte Granulat in die Trocknungsstufe zu geben. Dort wird dann auch bei vergleichsweise milden Trocknungsbedingungen rasch der Zustand des frei rieselfähigen Granulats erreicht.

Die Trocknung, insbesondere die Wirbelschichttrocknung, wird vorzugsweise bei Temperaturen der Gasphase unter 200 °C und insbesondere bei Temperaturen im Bereich von etwa 70 bis 160 °C, beispielsweise im Bereich von etwa 90 bis 150 °C durchgeführt. Diese Temperaturen beziehen sich dabei primär auf die Gasphase; die sich einstellende Endtemperatur des Granulats wird in einer bevorzugten Ausführungsform bei vergleichsweise niedrigen Temperaturen gehalten und überschreitet hier beispielsweise nicht 80 bis 90 °C, vorzugsweise liegt sie nicht höher als 75 °C.

Die in der Granulierung zur partiellen Abtrocknung der wäßrigen Tensid-Zubereitungsform eingesetzten Feststoffe können entsprechende Inhaltsstoffe aus üblichen Rezepturen von Wasch- und/oder Reinigungsmitteln sein, es kann sich dabei aber auch um Fremdstoffe handeln, solange sie mit dem geplanten Anwendungszweck der Tenside verträglich sind. Bevorzugt wird es in aller Regel sein, hier Inhaltsstoffe aus Wasch- und/oder Reinigungsmitteln einzusetzen. Es ist ein besonderer Vorteil des erfindungsgemäßen Verfahrens, daß eine sehr weitgehende Freiheit in der Auswahl dieser festen Mischungskomponenten besteht. Anlaß dafür ist die Tatsache, daß das erfindungsgemäße Granulierverfahren mit der vorzugsweise angeschlossenen Trocknung so vergleichsweise milde Arbeitsbedingungen vorsieht, daß nur in Sonderfällen unerwünschte Sekundärreaktionen beim Granulations- und/oder Trocknungsschritt zu befürchten sind. Hier gilt das allgemeine Fachwissen. So werden besonders temperaturempfindliche Mischungsbestandteile, beispielsweise von Textilwaschmitteln, wie sie etwa als Bleichmittel vom Perborattyp eingesetzt werden, geringere Bedeutung haben. Bevorzugt werden wasserlösliche und/oder wasserunlösliche Feststoffe, die unter den Arbeitsbedingungen bedenkenlos mit den wasserhaltigen Tensid-Zubereitungsformen gemischt, granuliert und anschließend unter den angegebenen Arbeitsbedingungen getrocknet werden können. Typische Beispiele für geeignete wasserlösliche Feststoffe sind dementsprechend anorganische Salze, beispielsweise Soda, Alkalisilikate, insbesondere Wasserglaspulver, Natriumsulfat und/oder Phosphatsalze wie Natriumpyrophosphat und Natriumtripolyphosphat.

Die Lehre der Erfindung sieht aber neben oder anstelle des Einsatzes von wasserlöslichen Feststoffen in der Granulierstufe auch den Einsatz entsprechender unlöslicher, vorzugsweise feinteiliger Materialien vor. Die Korngröße der bevorzugten Feststoffe beträgt weniger als 1 mm und insbesondere weniger als 100 µm , beispielsweise nicht mehr als 30 µm. Typische Beispiele aus dem Gebiet von Wasch- und/oder Reinigungsmitteln sind hier Zusatzstoffe, die als sogenannte Buildersubstanzen zur Bindung der Erdalkaliionen und damit zur Beseitigung der Wasserhärte eingesetzt werden. Als Beispiele sind feinteilige kristalline Zeolithe, insbesondere Natriumzeolith NaA in Waschmittelqualität zu nennen, der vorzugsweise zu wenigstens 80 % aus Teilchen einer Größe von weniger als 10 µm besteht. Andere Beispiele für bevorzugt eingesetzte Feststoffe sind Hydrotalcite, wasserunlösliche und kristalline Schichtsilikate, Abrasivstoffe wie Gesteinsmehle und dergleichen.

Eine Besonderheit liegt erfindungsgemäß in dem Einsatz von getrockneten und wieder feinzerteilten Granulaten der laufenden Produktion als fester Mischungsbestandteil für die Aufarbeitung weiterer Mengen der wäßrigen Tensid-Zubereitungsformen. Auch diese Ausführungsform sieht eine vollständige Kreislaufführung der nach dem erfindungsgemäßen Verfahren hergestellten Granulate im Verfahrenskreislauf vor. Einzelheiten zu dieser besonderen Ausführungsform werden noch im nachfolgenden geschildert.

Für die in der Misch- und Granulierstufe jeweils einzusetzenden Mischungsverhältnisse der Tenside einerseits und andererseits der Feststoffe kann es zweckmäßig sein, eine Anpassung dieser Mischungsbestandteile an den entsprechenden Bedarf der Komponenten in den letztlich zu erstellenden Wasch- und/oder Reinigungsmitteln vorzunehmen. So kann insbesondere das Verhältnis von Aniontensiden zu den in den beispielsweise in Textilwaschmitteln mitverwendeten feinteiligen Feststoffen Anhaltspunkte für die Zusammenstellung der zu granulierenden Mischung geben. Aus solchen Überlegungen kann sich die Notwendigkeit ableiten, verschiedene feste Waschmittelbestandteile - zweckmäßigerweise ebenfalls in abgestimmten Mengenverhältnissen - einzusetzen. Ein solcher Fall ist in der Regel dann gegeben, wenn der Wassergehalt der wäßrigen Tensidmischung die Mitverwendung so großer Mengen an trockenen Feststoffen notwendig macht, daß im entstehenden Granulat die Menge dieses Feststoffes für den Anwendungszweck überproportional groß würde. An einem Beispiel sei das näher erläutert:

Der Gehalt von Textilwaschmitteln an Wasserglas ist in der vollen Rezeptur vergleichsweise gering, er kann beispielsweise im Bereich von 2 bis 5 Gew.-% der Gesamtrezeptur liegen. Demgegenüber kann es aber erwünscht sein, sehr viel größere Mengen an Aniontensid auf Fettalkoholsulfatbasis einzumischen, wobei hier Mengen in der Größenordnung von 20 bis 30 Gew.-%, bezogen auf die Rezeptur des fertigen Waschmittels, in Betracht kommen können. Wird zur Durchführung des erfindungsgemäßen Verfahrens eine vergleichsweise wasserreiche FAS-Tensidmischung eingesetzt, so müßten bei alleiniger Verwendung von Wasserglaspulver als Feststoff wesentlich größere Mengen an Wasserglas eingemischt werden, um in der Misch- und Granulationsstufe den Zustand des rieselfähigen Pulvers einzustellen, als in der Rezeptur des fertigen Mittels erwünscht sind. Hier wird es sich also empfehlen, andere trockene Waschmittelbestandteile, beispielsweise Soda und/oder Natriumsulfat, mitzuverwenden.

Werden auf der anderen Seite solche Feststoffe eingesetzt, die in großen Mengen in üblichen Waschmittelrezepturen vorliegen oder wenigstens vorliegen können, dann läßt sich die angestrebte prozentuale Zusammensetzung des erfindungsgemäßen Granulats mit der durch die volle Waschmittelrezeptur vorgegebenen proportionalen Mischung verbinden. Typische Beispiele hierfür sind Mischungen der wasserhaltigen Tensid-Pasten mit Natriumzeolith, Soda und/oder Natriumsulfat.

Die Erfindung sieht die bereits erwähnte vollständige Kreislaufführung des Granulats zurück in die Misch- und Granulierstufe vor. Dabei kann im insbesondere kontinuierlichen Verfahren so gearbeitet werden, daß die gesamte in der Misch- und Granulierstufe zugesetzte Feststoffphase aus einem derartigen zurückgeführten Material gebildet wird, das aus bereits getrocknetem Granulat besteht und somit bereits beträchtliche Anteile, nämlich vorzugsweise mehr als 25 Gew.-%, bezogen auf dieses als Feststoff eingesetzte getrocknete Granulat, enthält. Dabei wird das als Feststoff in der Misch-und Granulierstufe eingesetzte getrocknete Granulat zunächst unter der Einwirkung der Mischwerkzeuge zerkleinert. Diese Rückführung kann einmal, aber auch mehrfach, beispielsweise 2- bis 8-mal erfolgen. Die Besonderheiten einer solchen Verfahrensführung leuchten sofort ein: Im Sinne dieses erfindungsgemäßen Handelns gelingt die Anreicherung an Tensid im Granulat bis zu jeweils festgelegten vorbestimmten Werten. Aufgrund der vergleichsweise niedrigen Schmelzpunkte waschtechnisch wichtiger Tenside, z. B. FAS-Verbindungen und insbesondere entsprechender FAS-Gemische, wird für das praktische Arbeiten die Anreicherung des Granulats bis auf eine annähernd 100 %ige Tensidmasse eine untergeordnete Bedeutung haben. Es lassen sich aber in dieser Verfahrensführung beträchtlich höhere Tensidgehalte im Granulat einstellen als bei dem nur einmaligen Durchgang der wäßrigen Mischung durch die Misch- und Granulierzone. In der Ausführungsform mit Granulatrückführung können FAS-Gehalte im Granulat von wenigstens 30 Gew.-% und vorzugsweise von wenigstens 35 Gew.-% mühelos eingestellt werden. Es ist dabei erfindungsgemäß möglich, den entsprechenden Tensidgehalt auf wenigstens 45 Gew.-% oder sogar auch auf wenigstens 50 Gew.-% anzuheben. Insbesondere wird ein Tensidgehalt zwischen 30 und 75 Gew.-%, bezogen auf das getrocknete Granulat, angestrebt. Je höher der Tensidgehalt im Granulat wird, um so stärker kann die Erweichungstendenz des Gemisches unter den Bedingungen der Wirbelschichttrocknung ins Gewicht fallen. Insbesondere kann hier die zuvor erwähnte Abpuderung mit festen trockenen Mischungskomponenten, beispielsweise mit getrocknetem Zeolith NaA in Waschmittelqualität, bedeutungsvoll werden.

Die Einstellung des Korngrößenbereichs des entstehenden Granulats und der mittleren Korngröße erfolgt in an sich bekannter Weise durch Anpassung der Arbeitsbedingungen in der Granulierstufe. Erfindungsgemäß können mühelos Granulate des Korngrößenbereichs von etwa 0,01 bis 3 mm (Siebanalyse) und insbesondere solche des Bereichs von etwa 0,05 bis 2 mm hergestellt werden. Eine wichtige Ausführungsform der Erfindung sieht die Klassierung des getrockneten Granulats durch Abtrennung von unerwünschten Feinkorn- und Grobkornanteilen in an sich bekannter Weise vor. Diese abgetrennten Anteile können in einer wichtigen Ausführungsform der Erfindung selbst dann in die Misch- und Granulierstufe zurückgeführt und als Feststoff eingesetzt werden, wenn sonst keine Kreislaufführung des granulierten und getrockneten Granulats vorgesehen ist.

Die physikalischen Eigenschaften der Granulate können auch in anderer Weise weitgehend vorherbestimmt werden. So kann beispielsweise durch Mitverwendung geeigneter Hilfsstoffe die Härte des Granulats und insbesondere seine Abriebhärte modifiziert und beispielsweise angehoben werden. Möglich ist das durch Mitverwendung geringer Mengen von Polymerverbindungen, wie sich in Wasch- und Reinigungsmitteln üblicherweise zum Einsatz kommen. Als Beispiel seien hier die als Buildersubstanzen bekannten Polyacrylate und Polyacrylatcopolymerisate genannt, die beispielsweise mit relativen Molekülmassen im Bereich von 30 000 bis 100 000 Verwendung finden können. Hilfsstoffe dieser Art können bereits in der Misch- und Granulierstufe dem Gemisch zugegeben werden, möglich ist aber auch der nachträgliche Auftrag auf das vorgebildete Granulat vor oder während des Trocknungsvorganges.

Das erfindungsgemäße Verfahren kann aber auch in einer ganz anderen Form modifiziert und zur erleichterten Herstellung von Granulaten der geschilderten Art eingesetzt werden. So ist es erfindungsgemäß beispielsweise möglich, in der Misch- und Granulierstufe nicht nur wasserhaltige Tenside einzusetzen, auch andere erwünschte Komponenten des fertigen Wasch- und/ oder Reinigungsmittels können wenigstens anteilsweise als wasserhaltiges Material in diese Verfahrensstufe eingetragen werden. Verständlich wird diese Modifikation an dem folgenden Beispiel: Zeolith NaA fällt bei seiner Herstellung bekanntlich als wäßrige Suspension (masterbatch) an, die über 50 Gew.-% Wasser enthalten kann und gewöhnlich im Sprühturm zu pulverförmigem Trockenprodukt aufgearbeitet wird. Erfindungsgemäß kann wenigstens anteilsweise der Zeolith in Form dieser Suspension oder auch als nicht vollständig getrocknetes Produkt in die Misch- und Granulierstufe eingebracht werden, um dann in der Mischung mit dem Tensid und den zugesetzten trockenen Feststoffen im Granulat aufgetrocknet zu werden. Eine solche Ausführungsform kann insbesondere interessant sein, wenn mit einer Kreislaufführung des getrockneten Granulats gearbeitet wird und auf diese Weise über das angestrebte Endprodukt der als Feststoff benötigte Anteil in die Misch- und Granulierstufe eingetragen wird.

Zeolithmaterialien der zuletzt genannten Art, aber auch andere typische Hilfsstoffe von Wasch- und Reinigungsmitteln sind ihrerseits zur partiellen Bindung von Wasser befähigt. Beispiele für Hilfsstoffe dieser Art sind wasserfreie Soda und wasserfreies Natriumsulfat, die beträchtliche Wassermengen in Form von Kristallwasser binden können. Eine Ausführungsform der Erfindung benutzt diese Fähigkeit der internen Wasserbindung zur zusätzlichen Trocknung (innere Trocknung) des im erfindungsgemäßen Verfahren gebildeten Granulates. Es hat sich dabei allerdings das folgende gezeigt: Werden beispielsweise wasserhaltige FAS-Pasten und entwässerte Soda bzw. entwässertes Natriumsulfat in solchen Mengenverhältnissen gemischt und granuliert, daß nahezu das gesamte eingetragene Wasser der FAS-Paste über die Kristallbindung dieses Wasseranteils an Soda bzw. Natriumsulfat gebunden wird, dann ist zwar die Durchführung des Granulierverfahrens möglich, gleichwohl sind die entstehenden Produkte nicht voll befriedigend. Entsprechende Granulate aus beispielsweise Soda und FAS-Paste, die bei Raumtemperatur fest und rieselfähig sind, verkleben bei der Lagerung, insbesondere wenn sie zwischenzeitlich leicht angehobenen Temperaturen ausgesetzt werden. So kann es bei Mitverwendung solcher Kristallwasser bindenden Feststoffe in einer Ausführungsform der Erfindung bevorzugt sein, daß der Wassergehalt im Trocknungsschritt so weit erniedrigt wird, daß das als Kristallwasser vorliegende gebundene Wasser wenigstens anteilsweise ausgetragen wird. Die Wassergehalte der erfindungsgemäß bevorzugten getrockneten Granulate liegen dementsprechend vergleichsweise niedrig. Der Anteil an nicht gebundenem Wasser liegt vorzugsweise unterhalb 5 Gew.-%, insbesondere unterhalb 3 Gew.-%, bezogen auf das getrocknete Granulat. Kristallartig gebundenes oder in die Molekülstruktur eingebundenes Wasser kann in begrenzten Mengen im Stoffgemisch vorliegen, die Lagerstabilität der Granulate wird aber höher, je geringer insbesondere auch der Anteil an Kristallwasser im Endprodukt abgesenkt wird. Begreiflicherweise hat diese Ausführungsform geringere Bedeutung, wenn eine rasche Weiterverarbeitung der Tensidgranulate beabsichtigt ist. Sollen diese Granulate als Handelsform im Rohstoffhandel zum Einsatz kommen, so ist den zuletzt erörterten Überlegungen größere Bedeutung einzuräumen. Granulate, die hingegen rasch weiter verarbeitet werden und die nicht der Trocknung bedürfen, können einen wesentlich höheren Gehalt an freiem Wasser aufweisen. Dieser sollte jedoch 30 Gew.-%, bezogen auf das nicht getrocknete Granulat, nicht überschreiten.

Die erfindungsgemäßen Granulate können, insbesondere im Vergleich mit entsprechenden sprühgetrockneten Materialien, ein erhöhtes Schüttgewicht aufweisen. Typische Granulate im Sinne der Erfindung haben normalerweise ein Schüttgewicht von wenigstens etwa 350 g/l, vorzugsweise von wenigstens etwa 500 g/l. Insbesondere sind Schüttgewichte zwischen 600 und 800 g/l bevorzugt.

Wie eingangs bereits dargestellt, läßt sich das erfindungsgemäße Verfahren bezüglich der wäßrigen Tensid-Mischungen in breitem Umfang einsetzen. Erfaßt werden insbesondere Mischungen von Tensiden, die im Bereich der Raumtemperatur als hinreichend formstabile Festkörper vorliegen und die insbesondere im Rahmen ihrer Herstellung und/oder Aufarbeitung als wäßrige Pasten vorliegen, welche die Tenside in der wäßrigen Phase dispergiert enthalten. Ein wichtiges Beispiel für solche Tenside sind die Sulfofettsäuremethylester-Monosalze und/oder die sogenannten Di-Salze. Die Monosalze der Sulfofettsäuremethylester (MES) fallen schon bei ihrer großtechnischen Herstellung als Mischung mit begrenzten Mengen an Di-Salzen an, die bekanntlich durch partielle Esterspaltung unter Ausbildung der entsprechenden α-Sulfofettsäuren bzw. ihrer Di-Salze entstehen. Der Di-Salzgehalt solcher Tenside auf MES-Basis liegt üblicherweise unterhalb 50 Mol-% des Aniontensidgemisches, beispielsweise im Bereich bis etwa 30 Mol-%. Die erfindungsgemäße Lehre eignet sich für ihre Anwendung auf solche Tensidgemische auf MES-Basis ebenso wie auf entsprechenden Abmischungen mit höheren Di-Salzgehalten bis hin zu den reinen Di-Salzen.

Ein bevorzugtes wäßriges MES-Einsatzmaterial sind die vergleichsweise stark wasserhaltigen Reaktionsprodukte aus der Sulfonierung und der nachfolgenden wäßrig-alkalischen Neutralisation des jeweiligen Fettsäuremethylesters. In der Regel handelt es sich dabei um Mischungen entprechender MES-Typen unterschiedlicher Kettenlänge mit bevorzugt geradkettigen Fettsäureresten innerhalb des angegebenen Bereichs von C₁₂-C₁₈. Der Wassergehalt dieser MES-Rohprodukte kann im Bereich von etwa 20 bis 80 Gew.-% und insbesondere im Bereich von etwa 30 bis 60 Gew.-% liegen, wobei das Arbeiten mit fließ- und/oder pumpfähigen wäßrigen MES-Pasten besonders zweckmäßig sein kann.

Tensidische Verbindungen auf Basis von Alkylglykosiden und ihre Herstellung insbesondere in Form wasserhaltiger gebleichter Pasten werden im einzelnen beispielsweise in der internationalen Patentanmeldung W0 90/03977 beschrieben. Tensidische Reaktionsprodukte dieser Art sind ein weiteres Beispiel für die Anwendbarkeit des erfindungsgemäßen Verfahrens zur Herstellung von trockenen Granulaten auf Tensidbasis.

### Beispiele

### Beispiel 1a

1,5 kg einer wäßrigen Talgfettalkoholsulfatmischung, enthaltend 54 Gew.-% Talgfettalkoholsulfat, 5 Gew.-% unsulfierten Fettalkohol und Salze sowie 41 Gew.-% Wasser (Sulfopon^{(R)} T 55, Handelsprodukt des Anmelders), wurden mit 1,5 kg sprühgetrocknetem, hydratisiertem Natriumzeolith A eine Minute in einem 10-Liter-Eirich-Mischer bei 24 m/s granuliert. Das Granulat wurde danach in einer Wirbelschicht (Aeromatik^{(R)}) 60 Minuten bei 70 °C Lufteintrittstemperatur getrocknet. Dabei wurde ein rieselfähiges Granulat mit 7,7 Gew.-% Wassergehalt und einer Schüttdichte von 603 g/l erhalten. Durch Erhöhung der Lufteintrittstemperatur auf 110 °C bzw. 150 °C konnte die Trockungszeit auf 20 Min. bzw. 10 Min. verkürzt werden. Das Produkt hatte einen Gehalt an Talgfettalkoholsulfat von 33,5 Gew.-% und einen Wassergehalt von unter 1 Gew.-%. Das Schüttgewicht lag in Abhängigkeit des Feinkorn- und Grobkornanteils bei 650 ± 30 g/l.

### Beispiel 1b

Wie in Beispiel 1a wurden je 1,5 kg der Fettalkoholsulfatmischung auf Talgbasis (Sulfopon^{(R)} T55) mit 1,5 kg Soda, 1,5 kg Zeolith NaA und 3 kg kristallinem Schichtsilikat (Handelsprodukt SKS-6^{(R)} der Fa. Hoechst) granuliert und getrocknet.

Auf das entstandene Granulat wurden anschließend 500 g der Talgfettalkoholsulfatmischung im Eirich-Mischer aufgetragen. Das Granulat mit erhöhtem Aniontensid-Gehalt wurde wiederum in einer Wirbelschicht (Aeromatik^{(R)}) getrocknet. Dieser Prozeß konnte mit Soda als Träger 7 mal, mit Zeolith NaA als Träger 4 mal und mit dem genannten Schichtsilikat als Träger 8 mal wiederholt werden, ohne daß im Mischer bzw. in der Wirbelschicht Verklebungen der Granulatkörner auftraten. Der Aniontensid-Gehalt der Granulate betrug auf Soda 70 Gew.-%, auf Zeolith NaA 57 Gew.-% und auf dem Schichtsilikat 55 Gew.-%. Der Wassergehalt der Granulate lag in keinem Fall über 1 Gew.-%. Die Schüttgewichte der Materialien waren in der angegebenen Reihenfolge 610 g/l, 650 g/l bzw. 660 g/l.

### Beispiel 1c

Durch Abpudern des 7 mal zurückgeführten Materials (Träger Soda) mit 100 g Soda konnte das Kleben der Granulate bei einem nachfolgenden weiteren Mischvorgang verhindert werden. Durch ein solches Abpudern und abschließendes weiteres Aufbringen von Tensidpaste ließ sich ein schalenförmiger Aufbau der Granulate erreichen.

### Beispiel 2a

1,5 kg einer wasserhaltigen Paste aus 53 Gew.-% Natriummonosalz des Sulfotalgfettsäuremethylesters, 11 Gew.-% Dinatriumsalz der Sulfotalgfettsäure, 3 Gew.-% unsulfierten Anteilen und Salzen sowie 33 Gew.-% Wasser (Texin ES68, Handelsprodukt des Anmelders) wurden mit 1,5 kg Soda ca. 3 Minuten im 10-Liter-Eirich-Mischer bei 36 m/s (Sternwirbler(R)) granuliert. Das Granulat wurde danach in einer Wirbelschicht (Aeromatik^{(R)}) 60 Min. bei 70 °C Lufteintrittstemperatur getrocknet. Dabei wurde ein rieselfähiges Granulat mit 2,4 Gew.-% Wasser und einem Schüttgewicht von 721 g/l erhalten. Der Waschaktivsubstanzgehalt (Sulfotalgfettsäuremethylester- und Di-Salz-Gehalt) dieses Granulats betrug 37,2 Gew.-%, der Disalzgehalt lag bei 6,5 Gew.-% (Erhöhung des Disalz-Gehalts durch Esterspaltung des Monosalzes). Durch Erhöhung der Lufteintrittstemperatur auf 110 °C bzw. 150 °C wurden nach einer Trocknungszeit von nur 20 Min. Wassergehalte von 1,2 Gew.-% bzw. 0,9 Gew.-% bei Waschaktivsubstanzgehalten (WAS) von ca. 38 Gew.-% und Disalzgehalten von ca. 7 Gew.-% eingestellt. Das Schüttgewicht dieser Granulate betrug 620 g/l bzw. 520 g/l.

Ein entsprechender Versuch mit Natriumsulfat als Trägermaterial ergab nach 20minütiger Trocknung bei 70 °C Lufteintrittstemperatur ein Granulat mit 0,8 Gew.-% Wasser, 39 Gew.-% WAS, davon waren 7 Gew.-% Di-Salz. Das Schüttgewicht des Granulats betrug 664 g/l.

### Beispiel 2b

Wie in Beispiel 2a wurden 1,5 kg der wasserhaltigen Sulfotalgfettsäuremethylester-Paste mit 1,5- kg Soda im Mischer granuliert und getrocknet. Auf das entstandene Granulat wurden nun weitere 250 g der wäßrigen Sulfotalgfettsäuremethylester-Paste aufgetragen. Das jetzt anfallende Granulat mit erhöhtem Aniontensid-Anteil wurde wiederum in einer Wirbelschicht getrocknet. Das Endprodukt besaß einen WAS-Gehalt von 44 Gew.-% und ein Schüttgewicht von 670 g/l bei einem Wassergehalt unter 1 Gew.-%.

### Beispiel 3

1400 g einer wäßrigen C₁₂-Alkylbenzolsulfonatpaste (ABS-Paste, Wassergehalt 40 Gew.-%) wurde wie in Beispiel 2a angegeben mit 2200 g Soda im Eirich-Mischer granuliert und danach 20 Min. bei 110 °C Lufteintrittstemperatur getrocknet. Auf das entstandene Granulat (24 Gew.-% ABS, 9 Gew.-% H20) konnte in zwei Schritten je 250 g ABS-Paste aufgetragen werden. Nach jedem Verfahrensschritt wurde das im Eirich-Mischer erzeugte Granulat jeweils 40 Min. bei 110 °C in der Wirbelschicht getrocknet. Das Endprodukt enthielt 2,2 Gew.-% Wasser, ca. 32 Gew.-% ABS und besaß ein Schüttgewicht von 631 g/l.

### Beispiel 4

1000 g einer 55 Gew.-%igen C₁₂-C₁₄-Alkylglucosidpaste (APG-Paste) und 2000 g Soda wurden in der in den vorigen Beispielen angegebenen Weise im Eirich-Mischer zu einem Granulat mit einem Schüttgewicht von 800 g/l aufgearbeitet. In einem weiteren Arbeitsschritt ließen sich auf dieses Granulat im Eirich-Mischer weitere 500 g APG-Paste auftragen und zu einem Granulatkorn mit erhöhtem Tensidgehalt auftrocknen.

## Patentansprüche

1. Verfahren zur Herstellung wasch- und reinigungsaktiver Tensidgranulate durch Granulation einer Mischung aus einer wäßrigen Tensid-Zubereitungsform und einem oder mehreren wasserlöslichen und/oder wasserunlöslichen Feststoffen, wobei ein rieselfähiges Granulat entsteht, das wenigstens 20 Gew.-% an Tensiden enthält, dadurch gekennzeichnet, daß
a) in der wäßrigen Tensidzubereitungsform bei Raumtemperatur wenigstens weitgehend feste Tensidverbindungen aus der Klasse der anionischen, nichtionischen, zwitterionischen und/oder kationischen Tenside eingesetzt,
b) das erhaltene und getrocknete Granulat im Kreislauf in die Misch-und Granulierstufe zurückgeführt und
c) zur weiteren Vermischung mit einer wäßrigen Tensid-Zubereitungsform gemäß a) vorgelegt und granuliert werden, wobei die gesamte in der Granulationsstufe c) eingesetzte Feststoffphase aus dem gemäß b) zurückgeführten Granulat besteht und der Tensidgehalt in diesen Granulaten, gegebenenfalls nach Trocknung, gegenüber dem Tensidgehalt in den rückgeführten Granulaten erhöht wird.

2. Verfahren nach Anspruch 1, dadurch gekennzeichnet, daß in der wäßrigen Tensid-Zubereitungsform Tenside aus der Gruppe der C₁₀-C₂₀-Fettalkoholsulfate, Alkylbenzolsulfonate, C₁₀-C₂₀-α-Sulfofettsäuremethylester, C₁₀-C₂₀-α-Sulfofettsäuredisalze, Alkylglykoside und der Seifen eingesetzt werden.

3. Verfahren nach Anspruch 1 oder 2, dadurch gekennzeichnet, daß das rieselfähige Granulat in einer Wirbelschicht getrocknet wird, wobei Tensidgranulate mit wenigstens 20 Gew.-% an Tensiden entstehen.

4. Verfahren nach einem der Ansprüche 1 bis 3, dadurch gekennzeichnet, daß man fließ- und/oder pumpfähige wäßrige Tensidpasten mit Wassergehalten von 20 bis 80 Gew.-%, vorzugsweise 30 bis 50 Gew.-%, in getrocknete Granulate mit Tensidgehalten von wenigstens 25 Gew.-%, vorzugsweise von 30 bis 75 Gew.-%, bezogen auf das getrocknete Granulat, umwandelt, wobei die Trocknung vorzugsweise eine Wirbelschichttrocknung ist und bei Temperaturen der Gasphase unter 200°C, vorzugsweise bei Temperaturen im Bereich von 70 bis 160°C durchgeführt wird.

5. Verfahren nach einem der Ansprüche 1 bis 4, dadurch gekennzeichnet, daß nicht getrocknete Granulate mit teilweise oder vollständig getrockneten Granulaten im beliebigen Verhältnis miteinander vermischt werden.

6. Verfahren nach einem der Ansprüche 1 bis 5, dadurch gekennzeichnet, daß in der Misch- und Granulierstufe Feststoffe eingesetzt werden, die Inhaltsstoffe aus Wasch- und Reinigungsmitteln sind, wobei als wasserlösliche Feststoffe Soda, Alkalisilikate oder Natriumsulfat und als wasserunlösliche Feststoffe Zeolith NaAS, Hydrotalcit oder Abrasivstoffe wie Gesteinsmehle bzw. kristalline Schichtsilikate eingesetzt werden.

7. Verfahren nach einem der Ansprüche 1 bis 6, dadurch gekennzeichnet, daß zur Erhöhung der Härte des Granulats, insbesondere zur Erhöhung seiner Abriebhärte, Polymerverbindungen, die üblicherweise in Wasch-und Reinigungsmitteln zum Einsatz kommen, bei der Granulatherstellung mitverwendet werden.

8. Verfahren nach einem der Ansprüche 1 bis 7, dadurch gekennzeichnet, daß die Rückführung in die Misch- und Granulierstufe 2 bis 8 mal erfolgt.

## Claims

1. A process for the production of washing- and cleaningactive surfactant granules by granulation of a mixture of a water-containing surfactant preparation and one or more water-soluble and/or water-insoluble solids, free-flowing granules containing at least 20% by weight of surfactants being formed, characterized in that
a) surfactant compounds at least substantially solid at room temperature from the class of anionic, nonionic, zwitterionic and/or cationic surfactants are used in the water-containing surfactant preparation,
b) the dried granules obtained are recycled to the mixing and granulation stage and
c) are initially introduced and granulated for further mixing with a water-containing surfactant preparation according to a), the entire solid phase used in the granulation stage c) consisting of the granules recycled in accordance with b) and the surfactant content of these granules, optionally after drying, being increased in relation to the surfactant content of the recycled granules.

2. A process as claimed in claim 1, characterized in that surfactants from the group of C₁₀₋₂₀ fatty alcohol sulfates, alkyl benzenesulfonates, C₁₀₋₂₀ α-sulfofatty acid methyl esters, C₁₀₋₂₀ α-sulfofatty acid disalts, alkyl glycosides and the soaps are used in the water-containing surfactant preparation.

3. A process as claimed in claim 1 or 2, characterized in that the free-flowing granules are dried in a fluidized bed, surfactant granules containing at least 20% by weight of surfactants being formed.

4. A process as claimed in any of claims 1 to 3, characterized in that flowable and/or pumpable water-containing surfactant pastes having water contents of 20 to 80% by weight and preferably 30 to 50% by weight are converted into dried granules containing at least 25% by weight surfactant and preferably 30 to 75% by weight of surfactants, based on the dried granules, drying preferably being carried out by fluidized-bed drying at temperatures of the gas phase below 200°C and preferably at temperatures in the range from 70 to 160°C.

5. A process as claimed in any of claims 1 to 4, characterized in that undried granules are mixed in any ratio with partly or completely dried granules.

6. A process as claimed in any of claims 1 to 5, characterized in that solids which are ingredients of detergents and cleaning preparations are used in the mixing and granulation stage, soda, alkali metal silicates or sodium sulfate being used as water-soluble solids and zeolite NaA , hydrotalcite or abrasive materials, such as crushed rock, or crystalline layer silicates being used as water-insoluble solids.

7. A process as claimed in any of claims 1 to 6, characterized in that, to increase the hardness of the granules and, in particular, to increase their abrasion hardness, polymer compounds of the type typically used in detergents and cleaning preparations are used in the production of the granules.

8. A process as claimed in any of claims 1 to 7, characterized in that recycling to the mixing and granulation stage is carried out 2 to 8 times.

## Revendications

1. Procédé de fabrication d'agents tensioactifs granulés de lavage et de nettoyage par granulation d'un mélange constitué d'une forme aqueuse de préparation tensioactive et d'une ou de plusieurs matières solides solubles et/ou insolubles dans l'eau, permettant d'obtenir un granulé coulant, qui renferme au moins 20 % en poids de tensioactifs, caractérisé en ce que
a) des composés tensioactifs au moins largement solides à température ambiante, appartenant à la classe des surfactifs anioniques, non ioniques, zwitterioniques et/ou cationiques sont mis en oeuvre sous la forme aqueuse de préparation tensioactive,
b) le granulé obtenu et séché est recyclé en circuit dans l'étape de mélangeage et de granulation et,
c) présenté et granulé pour le mélangeage ultérieur avec une forme aqueuse de préparation tensioactive conforme à a), la totalité de la phase solide mise en oeuvre dans l'étape de granulation c) étant constituée du granulé recyclé conforme à b) et la concentration en tensioactif de ces granulés, le cas échéant après séchage, étant augmentée par rapport à celle des granulés recyclés.

2. Procédé selon la revendication 1, caractérisé en ce que l'on met en oeuvre sous la forme aqueuse de préparation tensioactive des tensioactifs faisant partie du groupe des sulfates d'alcools gras en C₁₀-C₂₀, des alkylbenzènesulfonates, des esters méthyliques d'acides gras α-sulfonés en C₁₀-C₂₀, des sels dimétalliques d'acides gras α-sulfonés en C₁₀-C₂₀, des alkylglycosides et des savons.

3. Procédé selon la revendication 1 ou 2, caractérisé en ce que le granulé coulant est séché dans un lit fluidisé, ce qui permet d'obtenir des granulés tensioactifs contenant au moins 20 % en poids de tensioactifs.

4. Procédé selon une des revendications 1 à 3, caractérisé en ce que l'on transforme des pâtes tensioactives aqueuses fluides et/ou pompables possédant une teneur en eau de 20 à 80 % en poids, de préférence de 30 à 50 % en poids, en granulés tensioactifs avec une concentration en tensioactifs d'au moins 25 % en poids, de préférence de 30 à 75 % en poids, par rapport au granulé séché, le séchage consistant de préférence en un séchage en lit fluidisé et étant opéré à des températures de la phase gazeuse inférieures à 200 °C, de préférence comprises dans l'intervalle de 70 à 160 °C.

5. Procédé selon une des revendications 1 à 4, caractérisé en ce que les granulés non séchés sont mélangés avec des granulés totalement ou complètement séchés, dans un rapport quelconque.

6. Procédé selon une des revendications 1 à 5, caractérisé en ce que des matières solides, qui sont des constituants de produits de lavage et de nettoyage, sont mises en oeuvre dans l'étape de mélangeage et de granulation, de la soude, des silicates de métaux alcalins ou du sulfate de sodium étant utilisés comme matière solides solubles dans l'eau et de la zéolithe NaA, de l'hydrotalcite ou des matières abrasives, telles que poudres de friction et matières similaires ou des silicates stratifiés cristallins étant mis en oeuvre comme matières solides insolubles dans l'eau.

7. Procédé selon une des revendications 1 à 6, caractérisé en ce que pour accroître la dureté du granulé, en particulier pour augmenter sa résistance à l'abrasion, des composés polymères, qui sont habituellement mis en oeuvre dans les produits de lavage et de nettoyage, sont co-utilisés pour la fabrication du granulé.

8. Procédé selon une des revendications 1 à 7, caractérisé en ce que le recyclage dans l'étape de mélangeage et de granulation a lieu 2 à 8 fois.
